# FASCICULE DE BREVET EUROPEEN

(11) **EP 0 700 021 B1**
(45) Date de publication et mention de la délivrance du brevet: **16.03.2005**
(21) Numéro de dépôt: 95401980.8
(22) Date de dépôt: 31.08.1995
(51) Int. Cl.: G07B 17/00

(54) **Procédé de transmission d'informations entre un centre de contrôle informatisé et une pluralité de machines à affranchir électroniques**
Verfahren zum Übertragen von Informationen zwischen einem rechnergesteuerten Kontrollzentrum und einer Vielzahl von elektronischen Frankiermaschinen
Method for transmitting information between a computerized control centre and a plurality of electronic franking machines

(30) Priorité: 01.09.1994 FR 9410530
(43) Date de publication de la demande: 06.03.1996
(73) Titulaire: SECAP, 92100 Boulogne-Billancourt (FR)
(72) Inventeur: Bailleux, Jean-Philippe, F-78500 Sartrouville (FR); Martin, Claude, F-78100 Saint Germain en Laye (FR)
(74) Mandataire: Santarelli

(56) Documents cités:
- EP-A- 0 151 874
- EP-A- 0 328 057
- EP-A- 0 390 731
- DE-A- 2 916 207
- GB-A- 2 173 738
- GB-A- 2 251 210
- US-A- 4 436 992

## Description

L'invention a trait aux machines à affranchir électroniques qui relèvent d'un centre de contrôle informatisé.

On sait que les machines à affranchir comportent différents compteurs, en général au moins un compteur dit ascendant dont la valeur, à chaque impression d'un affranchissement, est augmentée du montant de celui-ci, et un compteur dit descendant dont la valeur est diminuée du montant de l'affranchissement, la valeur du compteur ascendant représentant la somme totale des affranchissements imprimés par la machine depuis sa mise en service tandis que la valeur du compteur descendant indique le crédit non encore consommé depuis le dernier rechargement de la machine en unités monétaires.

On a déjà proposé de nombreuses méthodes pour permettre au centre de contrôle, lorsqu'il a vérifié que les conditions requises sont remplies, de transmettre à la machine concernée une instruction de rechargement de son compteur descendant.

On connaît notamment par GB-A-2 251 210 et par EP-A-0 390 731 des systèmes pour, respectivement, transmettre une instruction de déblocage d'une machine à affranchir à post-paiement et une instruction de rechargement d'une machine à pré-paiement, grâce à un nombre ou à un code unique attendu par la machine destinataire.

Plus généralement, il existe divers systèmes permettant non seulement la transmission d'une instruction de rechargement de compteur du centre à l'une des machines, mais aussi la transmission de relevés de compteur entre cette machine et le centre. L'un de ces systèmes prévoit de munir chacune des machines d'un modem, le dialogue entre la machine et le centre se faisant par le réseau téléphonique public grâce à des messages sécurisés dans les deux sens. Un autre système, connu notamment par EP-A-0 328 057, prévoit l'utilisation d'un objet portatif à mémoire de données protégée par une couche logique d'accès, objet qu'on transporte entre le centre et la machine.

Ces systèmes donnent à l'heure actuelle toute satisfaction, notamment en ce qui concerne la protection contre les fraudes au rechargement de compteurs, puisque l'accès aux informations transmises entre le centre et la machine est interdit respectivement par la sécurisation de la transmission sur le réseau téléphonique public, ou par la couche logique de protection d'accès de l'objet portatif.

L'invention vise à permettre la transmission d'informations avec le même degré de sécurité, mais d'une façon plus économique.

Elle propose à cet effet un procédé de transmission d'informations entre un centre de contrôle informatisé et une pluralité de machines à affranchir électroniques, au moins afin que le centre puisse transmettre à chaque dite machine une instruction de rechargement de compteur, procédé dans lequel on inscrit ou on lit les données respectivement à émettre et à recevoir dans une mémoire d'un objet portatif qu'on transporte entre un moyen d'inscription des données à émettre et un moyen de lecture des données à recevoir, avec un dit moyen d'inscription commandé par le centre et un dit moyen de lecture prévu dans chaque machine à affranchir ; caractérisé
- en ce qu'on conserve, pour chaque machine de ladite pluralité de machines, à la fois dans une mémoire sécurisée dudit centre et dans une mémoire sécurisée de cette machine, une pluralité d'unités d'informations secrètes chacune accessible par ledit centre et par cette machine pour toute future transmission d'informations dudit centre à cette machine ; et
- en ce que, pour transmettre dudit centre à une machine déterminée de ladite pluralité de machine, des informations à protéger de la fraude telles que ladite instruction de rechargement :
   . on utilise un objet portatif comportant une mémoire où l'inscription et la lecture des données sont libres,
   . on sélectionne dans ledit centre une unité d'informations parmi ladite pluralité d'unités d'informations secrètes conservées pour ladite machine déterminée,
   . on inscrit, avec ledit moyen d'inscription commandé par le centre, dans ladite mémoire dudit objet portatif, des données comportant un moyen d'authentification adapté à ne pouvoir être préparé et vérifié que si on connaît ladite unité d'informations secrètes sélectionnée dans ledit centre, et comportant un moyen pour faire connaître à ladite machine déterminée cette unité d'informations secrètes,
   . on transporte ledit objet jusqu'à ladite machine déterminée,
   . on lit lesdites données dans ladite mémoire dudit objet portable, avec un moyen de lecture prévu dans ladite machine déterminée, et
   . on ne prend en compte lesdites données dans ladite machine déterminée qu'après vérification dudit moyen d'authentification, chaque dite vérification étant adaptée à être pratiquée avec l'une quelconque desdites unités d'informations secrètes.

On voit que l'invention tire parti du fait que les centres de contrôle informatisés et les machines à affranchir électroniques sont déjà munis de moyens de protection contre les fraudes, et notamment de mémoires sécurisés, c'est-à-dire à accès protégé, d'une façon qui permet à la transmission de bénéficier de ces sécurités d'accès déjà existantes, au lieu de prévoir des sécurités supplémentaires propres à la transmission comme dans les systèmes antérieurs précités.

L'invention permet donc d'éviter les coûts liés à ces sécurités supplémentaires. En particulier, sur le plan du matériel, on utilise des objets portatifs et des moyens d'inscription et de lecture de leur mémoire qui sont particulièrement simples et économiques du fait que l'inscription et la lecture de la mémoire sont entièrement libres.

Selon des caractéristiques préférées de l'invention :
- à la mise en service de chaque dite machine à affranchir, on réalise une phase d'initialisation dans laquelle on lui attribue de manière secrète un ensemble de nombres aléatoires différents qu'on charge à la fois dans une mémoire sécurisée du centre et dans une mémoire sécurisée de la machine, chaque nombre secret y étant conservé en association avec un index à deux états mis alors dans un premier état ;
- pour transmettre une instruction de rechargement de compteur à destination de cette machine, le centre lit dans sa dite mémoire sécurisée l'un des nombres secrets attribués à cette machine et dont l'index est dans le premier état, il met dans le deuxième état l'index associé au nombre secret lu, et il inscrit dans la mémoire d'un dit objet portatif ledit nombre secret lu ; et
- lorsqu'une machine à affranchir détecte la présence d'un objet portatif dans son moyen de lecture, elle fait celui-ci lire la mémoire de l'objet, elle recherche si le nombre figurant dans les données qu'elle vient de recevoir fait partie des nombres secrets conservés dans sa mémoire sécurisée, et si elle y trouve ce nombre associé à un index dans le premier état, elle met l'index dans le deuxième état, et elle recharge son compteur.

Ainsi, le moyen d'authentification que comportent les données émises est le nombre secret, c'est-à-dire un élément même des informations secrètes conservées en mémoire sécurisée.

Le fait de faire passer dans le deuxième état les index associés à ce nombre permet d'éviter son réemploi, ce qui est nécessaire puisque le nombre peut avoir été révélé à un tiers, étant donné que l'objet portatif est à lecture libre.

De préférence, pour des raisons de simplicité, dans ladite phase d'initialisation, on affecte à la machine une valeur unique de rechargement de compteur, qu'elle prend en compte à chaque fois qu'elle recharge son compteur.

Selon une variante plus élaborée, dans ladite phase d'initialisation, on prévoit plusieurs séries de nombres aléatoires différents à chacune desquelles correspond une valeur distincte de rechargement de compteur, la machine, lorsqu'elle recharge son compteur, prenant en compte la valeur correspondant à la série dont fait partie le nombre secret qu'elle vient de recevoir.

Selon d'autres caractéristiques préférées :
- à la mise en service de chaque dite machine à affranchir, on réalise une phase d'initialisation dans laquelle on lui donne un jeu de clefs numériques secrètes pour un algorithme adapté à produire un cryptogramme à partir de données et d'une telle clef numérique, et on charge ces clefs à la fois dans une mémoire sécurisée du centre et dans une mémoire sécurisée de la machine ;
- pour authentifier l'origine d'informations émises par le centre ou par ladite machine, on choisit l'une desdites clefs numériques secrètes, l'émetteur de l'information calcule un cryptogramme avec cette clef, il inscrit dans la mémoire d'un dit objet portatif l'information à transmettre ainsi que le cryptogramme, et lorsque le destinataire de l'information détecte la présence d'un objet portatif dans son moyen de lecture, il fait celui-ci lire la mémoire de l'objet, il calcule un cryptogramme avec la même clef, il compare le cryptogramme figurant dans les données reçues avec celui qu'il a calculé, et ne considère les informations comme authentiques que si le cryptogramme reçu et le cryptogramme calculé se correspondent.

Le moyen d'authentification des données transmises que forme le cryptogramme n'est ici pas directement un élément des informations secrètes, mais il ne peut être obtenu que par accès à la clef numérique secrète adéquate.

L'utilisation d'un tel moyen d'authentification convient par exemple particulièrement bien pour authentifier des relevés de compteurs d'une machine, sur la base desquels son utilisateur sera facturé.

Dans un tel cas, les données avec lesquelles est calculé le cryptogramme peuvent être des caractères figurant dans les informations émises, ou alors, notamment dans le cas où les informations émises comportent relativement peu de caractères, les données avec lesquelles le cryptogramme est calculé sont des caractères générés de façon aléatoire, qu'on inscrit également dans la mémoire de l'objet portatif.

L'exposé de l'invention sera maintenant poursuivi par la description d'un exemple de réalisation donnée ci-après à titre illustratif et non limitatif, en référence aux dessins annexés, sur lesquels :
- la figure 1 montre de façon schématique un centre de contrôle informatisé ayant la responsabilité d'un ensemble de machines à affranchir électroniques, avec lesquelles il communique conformément à l'invention ;
- la figure 2 est une vue schématique en perspective d'une de ces machines à affranchir, montrée dans une phase d'initialisation ;
- la figure 3 est une vue en plan de la carte à puce qu'on utilise pour transmettre les informations ;
- la figure 4 est une autre vue en perspective de la machine à affranchir illustrée sur la figure 2, montrant la partie externe de son lecteur/encodeur de carte à puce ;
- la figure 5 est une perspective montrant, en agrandissement par rapport à la figure 4, le logement du lecteur/encodeur de carte et certains éléments qui lui sont associés ;
- la figure 6 est une vue partielle en élévation-coupe suivant le plan repéré VI-VI sur la figure 5 ; et
- la figure 7 est une vue schématique en perspective illustrant de façon schématique un terminal télématique pouvant être relié par le réseau téléphonique au centre de contrôle montré sur la figure 1.

Le centre 1 montré sur cette dernière figure, comporte un ensemble informatique composé d'un ordinateur serveur 2 auquel sont reliés trois ordinateurs de gestion 3 à chacun desquels est connecté un lecteur/encodeur 4 de carte à puce ainsi qu'une imprimante 5 d'étiquettes, un modem 6 directement relié à l'ordinateur 2 étant connecté à une ligne téléphonique 7 qui lui est dédiée.

La machine à affranchir 8 montrée notamment sur les figures 2 et 4, comporte de façon classique un plateau 9 de guidage de l'objet sur lequel l'affranchissement doit être imprimé par une tête 10 située au-dessus de la plaque 9, et divers autres éléments habituels non représentés, notamment un clavier et une balance, ainsi que des circuits internes de commande et de gestion pilotés par un microcontrôleur muni d'un logiciel de gestion des affranchissements de type connu, correspondant par exemple à celui décrit dans la demande de brevet français 93-04694 appartenant à la Demanderesse.

En outre de ces éléments classiques, la machine 8 comporte un connecteur 11 par l'intermédiaire duquel on a accès à ses circuits internes, afin d'effectuer une opération d'initialisation en reliant ces circuits aux ordinateurs du centre 1 grâce au câble 12 dont une extrémité comporte un connecteur 13 adapté à coopérer avec le connecteur 11, l'autre extrémité du câble 12 étant directement reliée à l'un des ordinateurs du centre 1, lorsque l'opération d'initilisation s'effectue sur place, ou par l'intermédiaire d'une ligne de transmission de données sécurisée lorsque l'opération est effectuée à distance. En service normal, le connecteur 11 est masqué par une enveloppe de protection inviolable.

La machine 8 comporte encore d'autres éléments, décrits plus loin, qui lui permettent de coopérer avec la carte à puce 14 montrée sur la figure 3.

Le format de cette carte, son connecteur 15 ainsi que l'emplacement de celui-ci sont conformes à ceux normalisés par l'ISO. Elle est équipée d'un microcircuit (non représenté) du type mémoire RAM non volatile, réinscriptible, du genre EEPROM, ou équivalent. Ce microcircuit ne comporte aucune protection logique d'entrée, ce qui veut dire que la lecture et l'inscription de données sont entièrement libres sur la carte 14.

Au droit du connecteur 15, la carte 14 présente un trou 16 pratiqué dans son épaisseur, ce trou étant recouvert dans certains cas, mentionnés ci-après, par une étiquette imprimée avec l'une des imprimantes 5 du centre 1, qu'on colle à l'emplacement matérialisé sur la figure 3 par le cadre 17 en trait interrompu.

Comme montré sur les figures 4 à 6, la machine à affranchir 8 comporte un élément 18 de logement de la carte 14, qui s'ouvre vers l'extérieur par une fente 19, le logement 18 étant associé, comme montré sur la figure 5, à un connecteur 20 en deux parties qui entre en action lorsque la carte est poussée à fond, et un électro-aimant 21 muni d'un plongeur 22 se terminant en pointe (voir figure 6), le plongeur 22 étant prévu, lorsqu'il est actionné, pour passer au travers du trou 16 de la carte 14, et donc pour perforer au niveau du trou 16 l'étiquette 23 éventuellement collée sur la carte 14 à l'emplacement 17.

En outre du logiciel de gestion des affranchissements de type classique mentionné ci-dessus, le microcontrôleur pilotant les circuits de gestion et de commande de la machine 8 est également muni d'un logiciel additionnel qui permet à ce même microcontrôleur de gérer les diverses opérations en rapport avec la transmission d'informations effectuée par l'intermédiaire de la carte 14, opérations qui vont maintenant être décrites.

Pour initialiser la machine 8, on ouvre dans les ordinateurs du centre 1 un dossier qui comporte les références d'un utilisateur dûment répertorié et autorisé à utiliser la machine, et on procède comme indiqué précédemment pour relier un ordinateur du centre 1 au connecteur 11.

On attribue à la machine 8, de manière secrète, un ensemble de nombres aléatoires différents, par exemple 250 nombres de dix chiffres décimaux, on enregistre dans le dossier du centre le numéro de la machine et la série de 250 nombres, et on transmet ces mêmes données à la machine 8, qui les enregistre automatiquement sur des mémoires permanentes (non volatiles), chaque nombre étant associé, que ce soit dans le dossier du centre ou dans les mémoires de la machine, à un index qui peut prendre au moins les états zéro et un, et qui est mis à ce stade à l'état zéro.

La partie fichier des 250 nombres aléatoires secrets est enregistrée de façon sécurisée dans le centre 1, de façon que même lors d'opérations de maintenance, les personnes non autorisées ne puissent y avoir accès.

Au cours de l'initialisation, on enregistre également, dans le dossier du centre et dans la machine 8, une valeur dont le compteur descendant de la machine doit se recharger lorsque cette dernière reçoit du centre une instruction de rechargement.

Lorsque l'opération d'initialisation est terminée, la machine 8 est renfermée dans son enveloppe de sécurité, qui est elle-même scellée avec un sceau inviolable, et la machine est prête à être mise en service.

Un fois que la machine 8 a été installée dans le site où elle doit être utilisée, il lui faut, pour fonctionner, recevoir via la carte 14 une instruction de rechargement de son compteur descendant, qui est à zéro.

Cette instruction est en fait donnée par la réception d'un des 250 nombres contenus dans les registres mémoires de la machine 8, à condition qu'il n'ait pas déjà été utilisé.

Dans le mode de réalisation des figures 1 à 6, l'émission de la carte 14 contenant l'instruction autorisant le rechargement du compteur descendant, est assurée par le centre 1.

Pour cela, lorsqu'on lui demande une autorisation, par courrier ou par téléphone, le centre, après vérification que les conditions requises sont remplies (versements de fonds effectués, ou toute autre condition), utilise l'un des lecteurs/encodeurs 4 pour inscrire dans la mémoire d'une carte 14 un certain nombre d'informations destinées à désigner la machine à laquelle elle est destinée, notamment le numéro de cette machine, ainsi que l'un des nombres secrets, pas encore utilisé (index à zéro), parmi les 250 qui sont affectés à cette machine, l'index du nombre transmis étant alors mis à un pour montrer qu'il a été utilisé.

En outre, grâce à une imprimante 5, une étiquette autocollante 23 est imprimée en clair avec des données d'identification de la machine à laquelle est destinée l'autorisation, et cette étiquette, lorsque la carte 14 a été codée, est collée à l'emplacement 17 où elle obture l'ouverture 16, cette étiquette étant réalisée avec une impression de fond qui permet d'en reconnaître l'origine et limite les risques de la voir remplacée dans une intention frauduleuse.

Après avoir ainsi préparé la carte 14, le centre 1 l'expédie, par exemple par un porteur ou par la poste, jusqu'au site où se trouve la machine 8, et lorsqu'elle parvient à ce site, on introduit la carte 14 dans le logement 18, les connecteurs 20 se mettent en action lorsque la carte est enfoncée à fond, les données présentes sur la carte sont lues et communiquées aux circuits internes de la machine, ceux-ci vérifient si le numéro d' identification figurant dans les données qui viennent d'être reçues correspondent au numéro d'identification qui lui a été affecté dans la phase d'initialisation, si c'est bien le cas, les circuits commandent l'électro-aimant 21 pour que le plongeur 22 descende puis remonte, c'est-à-dire pour le faire passer de sa position de repos où il est en dehors de l'espace de réception de la carte 14 qui s'ouvre vers l'extérieur par la fente 19, à une position actionnée où il traverse cet espace, puis à la position de repos, de sorte qu'il perfore l'étiquette 23 au niveau du trou 16, les circuits recherchent si le nombre figurant dans les données qui viennent d'être lues fait partie des nombres secrets conservés dans ses registres de mémoire, et si la machine y trouve ce nombre associé à un index à l'état zéro, elle met celui-ci à l'état un, et elle recharge son compteur descendant de la valeur de rechargement qu'on lui a attribuée lors des opérations d'initialisation.

La valeur de rechargement peut bien naturellement varier d'une machine à une autre, eu égard à la consommation prévisible ou à toute autre considération, mais pour une machine donnée, elle ne peut pas être modifiée à distance.

En variante, dans la phase d'initialisation, on prévoit plusieurs séries de nombres aléatoires différents à chacune desquelles correspond une valeur distincte de rechargement du compteur, la machine, lorsqu'elle recharge son compteur, prenant en compte la valeur correspondant à la série dont fait partie le nombre secret qu'elle vient de recevoir.

Dans d'autres variantes, on utilise la même méthode pour d'autres compteurs contrôlant l'utilisation de la machine 8, par exemple pour autoriser la machine à fonctionner pendant une durée prédéterminée, ou pour l'autoriser à fonctionner jusqu'à ce que le compteur ascendant ait atteint une valeur calculée en ajoutant la valeur de rechargement à la valeur qu'avait ce compteur au moment où le rechargement s'est opéré.

Compte tenu du fait qu'on interdit le réemploi d'un nombre secret, le rechargement de compteur ne peut s'opérer, après l'initialisation, qu'un nombre de fois correspondant à la quantité de nombres secrets attribués pendant la phase d'initialisation, qui est de 250 dans le présent exemple. Au cas où la machine doit encore être utilisée, il convient d'effectuer alors une nouvelle opération d'initialisation.

Dans la description de l'exemple de réalisation des figures 1 à 6 qui précède, c'est le centre 1 qui est l'émetteur des informations à transmettre, et la machine 8 qui en est le destinataire ou récepteur, mais il est également possible d'avoir la machine 8 comme émetteur et le centre 1 comme destinataire, notamment pour transmettre à ce dernier un relevé du compteur ascendant ou d'autres données mémorisées dans la machine 8, par exemple des statistiques d'utilisation des diverses tranches d'affranchissement, la machine 8 transmettant les données au centre 1 par exemple en réponse à une commande inscrite par le centre sur la carte en même temps que l'instruction de rechargement de compteur.

Etant donné que la carte 14 est à écriture libre, il est préférable, pour être certain que les données lues dans le centre 1 sont bien celles qui ont été inscrites par la machine 8 voulue, de prévoir là-aussi un moyen d'authentification des données.

Ainsi, on peut par exemple prévoir que pendant la phase d'initialisation de la machine 8, on lui donne un jeu de clefs numériques secrètes pour un algorithme adapté à produire un cryptogramme à partir de données et d'une des clefs en question, celles-ci étant stockées dans le dossier que tient le centre 1 pour la machine 8, dans sa partie sécurisée, et dans les registres mémoires de la machine 8. L'une des clefs secrètes étant choisie, la machine calcule à partir des données qu'elle transmet le cryptogramme, et inscrit celui-ci sur la carte en même temps que les données, le centre 1, après avoir lu les données, refaisant le même calcul et vérifiant que le cryptogramme qu'il obtient correspond bien à celui qui est présent sur la carte.

Naturellement, au cas où les données auraient été modifiées dans un but frauduleux, l'absence de correspondance entre les cryptogrammes révèlerait la fraude.

Pour choisir celle des clefs utilisées pour la transmission, on peut par exemple en fixer une première lors des opérations d'initialisation, et prévoir des commandes que le centre peut transmettre à la machine 8 pour que celle-ci utilise une autre des clefs qu'elle conserve en mémoire.

Bien entendu, le calcul du cryptogramme d'authentification est effectué par les circuits électroniques internes de la machine 8, l'algorithme étant contenu dans le logiciel additionnel dont est muni le microcontrôleur, cet algorithme étant par exemple du type DES.

La capacité à faire la machine 8 renvoyer des données au centre 1 peut notamment être utilisée pour procéder, sur commande, comme indiqué ci-dessus, au relevé du compteur ascendant, afin de facturer les machines d'après leur consommation réelle.

Elle peut également servir pour assurer le contrôle de la maintenance des machines : pour cela, une carte est émise par le centre et envoyée à l'organisation chargée de la maintenance. Cette carte porte le numéro de la machine à vérifier, et une date limite pour procéder à la vérification. Un technicien doit alors se rendre auprès de la machine, introduire la carte dans celle-ci, ce qui inscrira les informations demandées sur l'état de ladite machine. La preuve de l'intervention sera donnée par le retour de la carte au centre 1.

Il est également possible que l'émetteur à authentifier soit le centre 1. Dans ce cas, s'il n'a aucune données à transmettre ou si elles sont en nombre insuffisant, il génère une série de caractères de façon aléatoire, il calcule sur la base de ceux-ci le cryptogramme, et il inscrit à la fois la série de caractères et le cryptogramme, celui-ci étant vérifié à l'arrivée par la machine 8.

Dans un autre mode de réalisation, expliqué ci-après à l'appui des figures 1 et 7, ce ne sont pas les lecteurs/encodeurs 4 prévus dans le centre 1 qui servent à celui-ci pour inscrire ou lire des informations sur la carte 14, mais le terminal télématique 24 montré sur la figure 7, qui est présent sur un site où se trouve un certain nombre de machines 8, ce site étant éloigné du centre 1. Le terminal 24 comporte dans un boîtier unique au moins un lecteur/encodeur 25 de carte à puce, du même genre que le lecteur/encodeur 4 du centre 1 ou que celui qui est prévu dans les machines 8 et qui comporte un logement 18 pour la carte. En outre du lecteur/encodeur 25, le terminal 24 comporte des circuits logiques de commande ainsi qu'un modem, et éventuellement, comme dans l'exemple montré sur la figure 7, un clavier 26 et un écran 27.

Les circuits logiques de commande sont sensibles à l'introduction d'une carte dans le lecteur/encodeur 25, reconnaissent le type de carte introduit et vérifient que la carte contient les informations d' identification appropriées. Selon les informations lues sur la carte (voir plus loin), les circuits de commande peuvent lancer l'exécution d'une opération de lecture de la carte, d'une opération d'écriture, ou encore appeler de façon automatique le centre 1 au moyen du modem pour demander une transaction, transmettre des informations vers le centre ou en recevoir de celui-ci.

Dans le site où se trouve le terminal 24 et les différentes machines 8, il est prévu une carte 14 par machine, dont la mémoire comporte le numéro d'identification de cette machine grâce à une initialisation effectuée par le centre 1, sans que celui-ci ne produire d'étiquette avec l'imprimante 5 ni n'en colle à l'emplacement 17, et plus généralement dans la variante utilisant le terminal 24, on ne colle pas d'étiquette sur les cartes 14 utilisées. A part cette différence, la transmission des informations est similaire à celle du premier mode de réalisation si ce n'est que le lecteur/encodeur 25 est relié à l'ordinateur 2 non pas par l'intermédiaire d'un ordinateur de gestion 3, mais par l'intermédiaire du réseau téléphonique public 7 et du modem 6.

Du point de vue de l'utilisateur, alors que pour obtenir une instruction de rechargement de compteur lorsque la carte est émise par le centre, il doit effectuer une demande par téléphone, courrier, télécopie, ou télex, et attendre que la carte soit créée par le centre pendant ses heures d'ouverture et enfin envoyée sur le site par courrier ou porteur, le fait de disposer d'un terminal télématique 24 permet d'obtenir une instruction de rechargement en quelques instants et à toute heure.

Pour obtenir une telle instruction, la carte propre à la machine qui en a besoin est introduite dans cette dernière, la carte étant reconnue, la machine 8 va enregistrer sur la carte 14 qui lui est propre son état, et notamment la valeur de certains de ses compteurs, ainsi que le cryptogramme d'utilisation.

L'utilisateur retire alors la carte de la machine, et l'introduit dans le terminal. Celui-ci reconnaît la carte, et appelle le centre grâce à son modem, la communication passant par le réseau téléphonique public 7 et par le modem 6 du centre 1, les données transmises étant celles qui sont inscrites dans la mémoire de la carte 14.

Après avoir reçu les données, le centre 1 vérifie l'authenticité de celles-ci grâce au cryptogramme, et si toutes les conditions sont remplies, il envoie par retour un message comportant les données à inscrire sur la carte pour constituer une instruction de rechargement de compteur, et notamment l'un des 250 nombres encore valides.

L'utilisateur récupère la carte du terminal et l'insère à nouveau dans la machine, qui effectue les mêmes opérations que décrit plus haut jusqu'à recharger son compteur, certaines données pouvant être écrites ensuite sur la carte pour que le processus reproduise lorsqu'il sera à nouveau nécessaire de demander une nouvelle instruction de rechargement de compteur.

De nombreuses variantes sont possibles en fonction des circonstances, et à cet égard, on rappelle que l'invention ne se limite pas aux exemples décrits et représentés.

## Revendications

1. Procédé de transmission d'informations entre un centre de contrôle informatisé (1) et une pluralité de machines à affranchir électroniques (8), au moins afin que le centre (1) puisse transmettre à chaque dite machine (8) une instruction de rechargement de compteur, procédé dans lequel on inscrit ou on lit les données respectivement à émettre et à recevoir dans une mémoire d'un objet portatif qu'on transporte entre un moyen d'inscription des données à émettre (4, 18, 25) et un moyen de lecture des données à recevoir (4, 18, 25), avec un dit moyen d'inscription (4, 25) commandé par le centre (1) et un dit moyen de lecture (18) prévu dans chaque machine à affranchir ; **caractérisé**
- **en ce qu'**on conserve, pour chaque machine de ladite pluralité de machines (8), à la fois dans une mémoire sécurisée dudit centre (1) et dans une mémoire sécurisée de cette machine, une pluralité d'unités d'informations secrètes chacune accessible par ledit centre et par cette machine pour toute future transmission d'informations dudit centre (1) à cette machine ; et
- **en ce que**, pour transmettre dudit centre (1) à une machine déterminée de ladite pluralité de machines (8), des informations à protéger de la fraude telles que ladite instruction de rechargement :
. on utilise un objet portatif (14) comportant une mémoire où l'inscription et la lecture des données sont libres,
. on sélectionne dans ledit centre (1) une unité d'informations parmi ladite pluralité d'unités d'informations secrètes conservées pour ladite machine déterminée,
. on inscrit, avec ledit moyen d'inscription (4,25) commandé par le centre (1), dans ladite mémoire dudit objet portatif (14), des données comportant un moyen d'authentification adapté à ne pouvoir être préparé et vérifié que si on connaît ladite unité d'informations secrètes sélectionnée dans ledit centre, et comportant un moyen pour faire connaître à ladite machine déterminée cette unité d'informations secrètes,
. on transporte ledit objet jusqu'à ladite machine déterminée,
. on lit lesdites données dans ladite mémoire dudit objet portable, avec un moyen de lecture (18) prévu dans ladite machine déterminée, et
. on ne prend en compte lesdites données dans ladite machine déterminée qu'après vérification dudit moyen d'authentification, chaque dite vérification étant adaptée à être pratiquée avec l'une quelconque desdites unités d'informations secrètes.

2. Procédé selon la revendication 1, **caractérisé en ce que** :
- à la mise en service de chaque dite machine à affranchir (8), on réalise une phase d'initialisation dans laquelle on lui attribue de manière secrète un ensemble de nombres aléatoires différents qu'on charge à la fois dans une mémoire sécurisée du centre (1) et dans une mémoire sécurisée de la machine (8), chaque nombre secret y étant conservé en association avec un index à deux états mis alors dans un premier état ;
- pour transmettre une instruction de rechargement de compteur à destination de cette machine, le centre lit dans sa dite mémoire sécurisée l'un des nombres secrets attribués à cette machine et dont l'index est dans le premier état, il met dans le deuxième état l'index associé au nombre secret lu, et il inscrit dans la mémoire d'un dit objet portatif (14) ledit nombre secret lu ; et
- lorsqu'une machine à affranchir détecte la présence d'un objet portatif dans son moyen de lecture, elle fait celui-ci lire la mémoire de l'objet, elle recherche si le nombre figurant dans les données qu'elle vient de recevoir fait partie des nombres secrets conservés dans sa mémoire sécurisée, et si elle y trouve ce nombre associé à un index dans le premier état, elle met l'index dans le deuxième état, et elle recharge son compteur.

3. Procédé selon la revendication 2, **caractérisé en ce que**, dans ladite phase d'initialisation, on affecte à la machine une valeur unique de rechargement de compteur, qu'elle prend en compte à chaque fois qu'elle recharge son compteur.

4. Procédé selon la revendication 2, **caractérisé en ce que**, dans ladite phase d'initialisation, on prévoit plusieurs séries de nombres aléatoires différents à chacune desquelles correspond une valeur distincte de rechargement de compteur, la machine (8), lorsqu'elle recharge son compteur, prenant en compte la valeur correspondant à la série dont fait partie le nombre secret qu'elle vient de recevoir.

5. Procédé selon l'une quelconque des revendications 1 à 4, **caractérisé en ce que** :
- à la mise en service de chaque dite machine à affranchir, on réalise une phase d'initialisation dans laquelle on lui donne un jeu de clefs numériques secrètes pour un algorithme adapté à produire un cryptogramme à partir de données et d'une telle clef numérique, et on charge ces clefs à la fois dans une mémoire sécurisée du centre et dans une mémoire sécurisée de la machine ;
- pour authentifier l'origine d'informations émises par le centre (1) ou par ladite machine (8), on choisit l'une desdites clefs numériques secrètes, l'émetteur de l'information (1, 8) calcule un cryptogramme avec cette clef, il inscrit dans la mémoire d'un dit objet portatif (14) l'information à transmettre ainsi que le cryptogramme, et lorsque le destinataire de l'information détecte la présence d'un objet portatif (14) dans son moyen de lecture (4, 18, 25), il fait celui-ci lire la mémoire de l'objet (14), il calcule un cryptogramme avec la même clef, il compare le cryptogramme figurant dans les données reçues avec celui qu'il a calculé, et ne considère les informations comme authentiques que si le cryptogramme reçu et le cryptogramme calculé se correspondent.

6. Procédé selon la revendication 5, **caractérisé en ce qu'**on choisit celle desdites clefs numériques à utiliser, en fixant une première clef lors des opérations d'initialisation, et en prévoyant des commandes que le centre (1) peut transmettre à la machine (8) avec laquelle doit s'effectuer une dite transmission d'informations, pour que cette machine (8) utilise une autre des clefs qu'elle conserve en mémoire.

7. Procédé selon l'une quelconque des revendications 5 ou 6, **caractérisé en ce que** les données avec lesquelles le cryptogramme est calculé sont des caractères figurant dans les informations émises.

8. Procédé selon l'une quelconque des revendication 5 ou 6, **caractérisé en ce que** les données avec lesquelles le cryptogramme est calculé sont des caractères générés de façon aléatoire, qu'on inscrit également dans la mémoire de l'objet portatif (14)

9. Procédé selon l'une quelconque des revendications 1 à 8, **caractérisé en ce que** le centre commande un moyen (4, 25) d'inscription/lecture dans la mémoire de l'objet portatif (14), et **en ce que** chaque dite machine à affranchir (8) comporte un tel moyen d'inscription/lecture (18).

10. Procédé selon la revendication 9, **caractérisé en ce qu'**au moins un moyen (25) d'inscription/lecture commandé par le centre (1) fait partie d'un terminal télématique (24) disposé dans un site où se trouve une dite machine à affranchir (8), ledit terminal (24) comportant des moyens pour se relier au centre à travers le réseau téléphonique public (7).

11. Procédé selon l'une quelconque des revendications 1 à 10, **caractérisé en ce que** ledit objet portatif est une carte à mémoire.

## Claims

1. Method for transmitting information between a computerised control centre (1) and a plurality of electronic franking machines (8), at least in order that the centre (1) can transmit a counter reload instruction to each said machine (8), a method in which the data to be sent and received are respectively written to or read from a memory of a portable object which is transported between a means for writing data to be sent (4, 18, 25) and a means for reading data to be received (4, 18, 25), with a said writing means (4, 25) controlled by the centre (1) and a said reading means (18) provided in each franking machine; **characterised:**
- **in that** there is kept, for each machine of the said plurality of machines (8), both in a secure memory at the said centre (1) and in a secure memory on this machine, a plurality of secret information units each accessible by the said centre and by this machine for any future information transmission from the said centre (1) to this machine; and
- **in that**, in order to transmit, from the said centre (1) to a given machine of the said plurality of machines (8), information to be protected from fraud such as the said reload instruction:
. a portable object (14) comprising a memory where the data writing and reading are free is used;
. an information unit from among the said plurality of secret information units kept for the said given machine is selected in the said centre (1);
. there is written, with the said writing means (4, 25) controlled by the centre (1), into the said memory of the said portable object (14), data comprising an authentication means adapted to be capable of being prepared and verified only if the said secret information unit selected in the said centre is known, and comprising a means for informing the said given machine of this secret information unit;
. the said object is transported to the said given machine;
. the said data are read from the said memory of the said portable object, with a reading means (18) provided in the said given machine; and
. the said data are taken into account in the said given machine only after verification of the said authentication means, each said verification being adapted to be employed with any one of the said secret information units.

2. Method according to Claim 1, **characterised in that**:
- when each said franking machine (8) is put into service, an initialisation phase is carried out in which a set of different random numbers is secretly allocated to it, loaded both into a secure memory at the centre (1) and into a secure memory on the machine (8), each secret number being kept therein in association with a two-state index set in a first state at that time;
- in order to transmit a counter reload instruction to this machine, the centre reads from its said secure memory one of the secret numbers allocated to that machine and whose index is in the first state, it sets the index associated with the secret number read into the second state, and writes the said secret number read into the memory of a said portable object (14); and
- when a franking machine detects the presence of a portable object in its reading means, it causes the latter to read the memory of the object, it looks to see whether the number appearing in the data it has just received is one of the secret numbers kept in its secure memory, and if it finds this number therein associated with an index in the first state, it sets the index into the second state, and reloads its counter.

3. Method according to Claim 2, **characterised in that**, in the said initialisation phase, there is allocated to the machine a single counter reload value which it uses each time it reloads its counter.

4. Method according to Claim 2, **characterised in that**, in the said initialisation phase, provision is made for several series of different random numbers to each of which a distinct counter reload value corresponds, the machine (8), when it reloads its counter, using the value corresponding to the series to which the secret number it has just received belongs.

5. Method according to any one of Claims 1 to 4, **characterised in that**:
- when each said franking machine is put into service, an initialisation phase is carried out in which it is given a set of secret numeric keys for an algorithm adapted to produce a cryptogram from data and such a numeric key, and these keys are loaded both into a secure memory at the centre and into a secure memory on the machine;
- in order to authenticate the origin of information sent by the centre (1) or by the said machine (8), one of the said secret numeric keys is chosen, the sender (1, 8) of the information calculates a cryptogram with this key and writes the information to be transmitted and the cryptogram into the memory of a said portable object (14), and when the addressee of the information detects the presence of a portable object (14) in its reading means (4, 18, 25), it causes the latter to read the memory of the object (14), calculates a cryptogram with the same key, compares the cryptogram appearing in the received data with the one it has calculated, and considers the information authentic only if the received cryptogram and the calculated cryptogram match.

6. Method according to Claim 5, **characterised in that** the one of the said numeric keys to be used is chosen by fixing a first key during the initialisation operations, and by providing commands that the centre (1) can transmit to the machine (8) with which a said information transmission has to be carried out, so that this machine (8) uses another of the keys it is keeping in memory.

7. Method according to either one of Claims 5 or 6, **characterised in that** the data with which the cryptogram is calculated are characters appearing in the information sent.

8. Method according to either one of Claims 5 or 6, **characterised in that** the data with which the cryptogram is calculated are randomly generated characters, which are also written into the memory of the portable object (14).

9. Method according to any one of Claims 1 to 8, **characterised in that** the centre controls a means (4, 25) for writing/reading into/from the memory of the portable object (14), and **in that** each said franking machine (8) comprises such a writing/reading means (18).

10. Method according to Claim 9, **characterised in that** at least one writing/reading means (25) controlled by the centre (1) is part of a data communications terminal (24) disposed at a site where a said franking machine (8) is located, the said terminal (24) comprising means for being linked to the centre through the public telephone network (7).

11. Method according to any one of Claims 1 to 10, **characterised in that** the said portable object is a chip card.

## Patentansprüche

1. Verfahren zum Übertragen von Informationen zwischen einem rechnergesteuerten Kontrollzentrum (1) und einer Vielzahl von elektronischen Frankiermaschinen (8), zumindest, damit das Zentrum (1) jeder Maschine (8) eine Zählernachladeanweisung senden kann, Verfahren, bei dem man jeweils zu sendende oder zu empfangende Daten in einen Speicher eines tragbaren Objekts schreibt oder liest, welches man zwischen einem Schreibmittel der zu sendenden Daten (4, 18, 25) und einem Lesemittel der zu empfangenden Daten (4, 18, 25) transportiert, mit einem Schreibmittel (4, 25), das von dem Zentrum (1) gesteuert wird, und einem Lesemittel (18), das in jeder Frankiermaschine vorgesehen ist, **dadurch gekennzeichnet:**
- **dass** man für jede Maschine der Vielzahl von Maschinen (8) sowohl in einem gesicherten Speicher des Zentrums (1) als auch in einem gesicherten Speicher dieser Maschine eine Vielzahl von geheimen Dateneinheiten verwahrt, die jede durch das Zentrum und durch diese Maschine für alle zukünftigen Datenübertragungen des Zentrums (1) zu dieser Maschine zugänglich sind, und
- dadurch, dass man zum Übertragen von dem Zentrum (1) zu einer bestimmten Maschine der Vielzahl von Maschinen (8) vor Fälschung zu schützende Daten wie zum Beispiel die Nachladeanweisung:
. ein tragbares Objekt (14) verwendet, das einen Speicher umfasst, in dem das Schreiben und Lesen der Daten frei sind,
. man in dem Zentrum (1) eine Dateneinheit aus der vielzahl von geheimen Dateneinheiten, die für die bestimmte Maschine verwahrt werden, auswählt,
. man mit dem Schreibmittel (4, 25), das von dem Zentrum (1) gesteuert wird, in den Speicher des tragbaren Objekts (14) Daten schreibt, die ein Authentifizierungsmittel umfassen, das derart ist, dass es nur vorbereitet und geprüft werden kann, wenn man die in dem Zentrum ausgewählte Einheit geheimer Daten kennt, und das ein Mittel umfasst, um der bestimmten Maschine diese Einheit geheimer Daten bekannt zu geben,
. man das Objekt bis zu der bestimmten Maschine transportiert,
. man die Daten in dem Speicher des tragbaren Objekts mit einem Lesemittel (18) liest, das in der bestimmten Maschine vorgesehen ist, und
. man die Daten in der bestimmten Maschine erst nach Prüfen des Authentifizierungsmittels berücksichtigt, wobei jede Prüfung dazu angepasst werden kann, mit einer beliebigen der Einheiten geheimer Daten durchgeführt zu werden.

2. Verfahren nach Anspruch 1, **dadurch gekennzeichnet, dass**:
- man bei der Inbetriebnahme jeder Frankiermaschine (8) eine Initialisierungsphase ausführt, in welcher man ihr geheim eine Einheit unterschiedlicher zufälliger Zahlen zuweist, die man sowohl in den gesicherten Speicher des Zentrums (1) als auch in einen gesicherten Speicher der Maschine (8) lädt, wobei jede geheime Zahl dort mit einem Index mit zwei Zuständen verbunden verwahrt wird, der dabei auf einen ersten Zustand gesetzt wird;
- das Zentrum zum Übertragen einer Zählernachladeanweisung zu dieser Maschine in seinem gesicherten Speicher eine der geheimen Zahlen liest, die dieser Maschine zugewiesen sind, und deren Index sich in dem ersten Zustand befindet, das Zentrum den mit der gelesenen geheimen Zahl verbundenen Index auf den zweiten Zustand setzt und die gelesene geheime Zahl in den Speicher eines tragbaren Objekts (14) schreibt, und
- eine Frankiermaschine, wenn sie die Präsenz eines tragbaren Objekts in ihrem Lesemittel erfasst, dieses den Speicher des Objekts lesen lässt, erforscht, ob die Zahl, die in den Daten, die sie soeben empfangen hat, steht, zu den geheimen Daten gehört, die in ihrem gesicherten Speicher verwahrt sind, und sie, wenn sie diese Zahl, die mit einem Index in dem ersten Zustand verbunden ist, findet, den Index auf den zweiten Zustand setzt und ihren Zähler neu lädt.

3. Verfahren nach Anspruch 2, **dadurch gekennzeichnet, dass** man der Maschine in der Initialisierungsphase einen alleinigen Zählernachladewert zuweist, den sie jedes Mal, wenn sie ihren Zähler nachlädt, berücksichtigt.

4. Verfahren nach Anspruch 2, **dadurch gekennzeichnet, dass** man in der Initialisierungsphase mehrere Serien unterschiedlicher zufälliger Zahlen vorsieht, wobei jeder ein bestimmter Zählernachladewert entspricht, wobei die Maschine (8), wenn sie ihren Zähler nachlädt, den Wert berücksichtigt, der der Serie entspricht, zu der die geheime Zahl gehört, die sie soeben empfangen hat.

5. Verfahren nach einem der Ansprüche 1 bis 4, **dadurch gekennzeichnet:**
- **dass** man bei der Inbetriebnahme der Frankiermaschine eine Initialisierungsphase ausführt, in welcher man ihr einen Satz geheimer numerischer Schlüssel für einen Algorithmus gibt, der ausgehend von Daten und von einem derartigen numerischen Schlüssel ein Kryptogramm erzeugen kann, und man diese Schlüssel sowohl in den gesicherten Speicher des Zentrums als auch in den gesicherten Speicher der Maschine lädt;
- **dass** man zum Authentifizieren der Herkunft der durch das Zentrum (1) oder die Maschine (8) gesendeten Daten einen der geheimen numerischen Schlüssel auswählt, der Sender der Information (1, 8) ein Kryptogramm mit diesem Schlüssel berechnet, die zu übertragende Information sowie das Kryptogramm in den Speicher eines tragbaren Objekts (14) schreibt, und, wenn der Empfänger der Information die Präsenz eines tragbaren Objekts (14) in seinem Lesemittel (4, 18, 25) erfasst, der den Speicher des Objekts (14) lesen lässt, ein Kryptogramm mit dem gleichen Schlüssel berechnet, das Kryptogramm, das in den empfangenen Daten steht, mit den von ihm berechneten vergleicht und die Daten nur als authentisch betrachtet, wenn das empfangene Kryptogramm und das berechnete Kryptogramm übereinstimmen.

6. Verfahren nach Anspruch 5, **dadurch gekennzeichnet, dass** man die zu verwendenden numerischen Schlüssel auswählt, indem man bei den Initialisierungsvorgängen einen ersten Schlüssel festlegt und Befehle vorsieht, die das Zentrum (1) an die Maschine (8), mit der eine Datenübertragung erfolgen soll, übertragen kann, damit diese Maschine (8) einen anderen der Schlüssel verwendet, die sie im Speicher verwahrt.

7. Verfahren nach einem der Ansprüche 5 oder 6, **dadurch gekennzeichnet, dass** die Daten, mit welchen das Kryptogramm berechnet wird, Zeichen sind, die in den gesendeten Daten stehen.

8. Verfahren nach einem der Ansprüche 5 oder 6, **dadurch gekennzeichnet, dass** die Daten, mit welchen das Kryptogramm berechnet wird, Zeichen sind, die nach dem Zufallsprinzip erzeugt werden, die man auch in den Speicher des tragbaren Objekts (14) schreibt.

9. Verfahren nach einem der Ansprüche 1 bis 8, **dadurch gekennzeichnet, dass** das Zentrum ein Mittel (4, 25) zum Schreiben/Lesen in den Speicher des tragbaren Objekts (14) steuert, und dadurch, dass jede Frankiermaschine (8) ein derartiges Schreibe-/Lesemittel (18) umfasst.

10. Verfahren nach Anspruch 9, **dadurch gekennzeichnet, dass** mindestens ein Mittel (25) zum Schreiben/Lesen, das von dem Zentrum (1) gesteuert wird, zu einem Telematikterminal (24) gehört, das auf einem Standort angeordnet ist, an dem sich eine Frankiermaschine (8) befindet, wobei das Terminal (24) Mittel umfasst, um sich an das Zentrum über das öffentliche Telefonnetz (7) anzuschließen.

11. Verfahren nach einem der Ansprüche 1 bis 10, **dadurch gekennzeichnet, dass** das tragbare Objekt eine Speicherkarte ist.
